# EUROPÄISCHE PATENTANMELDUNG

(11) **EP 1 118 973 A2**
(43) Veröffentlichungstag der Anmeldung: **25.07.2001**
(21) Anmeldenummer: 00108612.3
(22) Anmeldetag: 20.04.2000
(51) Int. Cl.: G08G 1/095

(54) **Reflexionsschutz für Lichtzeichenanlagen**

(30) Priorität: 18.01.2000 IT BZ000001
(71) Anmelder: Stuefer, Michael, 39100 Bolzano (IT)
(72) Erfinder: Stuefer, Michael, 39100 Bolzano (IT)
(74) Vertreter: Oberosler, Ludwig

(57) **Zusammenfassung**

Reflexionsschutz für Lichtzeichenanlagen welcher verhindert, daß an ausgeschalteten Signallampen (G, A) Lichtstrahle, welche von außen durch die Abdeckscheiben (4g, 4a) eindringen, durch Reflexion am Reflexionsspiegel (8) und/oder an der, zwecks Lichtbrechung, vorhandenen Lampenoptik nach vorne, in Signalrichtung abgestrahlt werden, indem vor der Lichtquelle (4g, 4a, 4r) und vor dem Reflexionsspiegel (8) eine Verbundscheibe mit elektrochromem Element eingesetzt ist welches elektrisch derart aktivierbar ist, daß an der abgeschalteten Signallampe (G, A) das elektrochrome Element (4e) lichtundurchlässig ist während es an der eingeschalteten Signallampe (R) lichtdurchlässig ist.

## Beschreibung

Es ist bekannt, daß an den nicht eingeschalteten Lampen von Verkehrsampeln und von Lichtzeichenanlagen allgemein, insbesondere bei direkter Bestrahlung durch Sonnenlicht, die Sonnenstrahlen durch die besondere Strukturierung der Glasscheibe der Signallampen und/oder durch die Wirkung des Reflexionsspiegels im Inneren der Signallampe, wesentlich in die selbe Richtung wie das Signallicht und somit in Richtung des Verkehrsteilnehmers, bzw. des "Signalempfängers" reflektiert werden.

Dieses physikalische Phänomen kann Ursache einer nicht klaren Erkennung der Signale, einer mühsamen Wahrnehmung oder einer verzögerte Wahrnehmung sein und/oder zumindest eine zögernde, verwirrte Reaktion des Signalempfänger zur Folge haben. Derartige Reaktionen oder die glatte Fehlerkennung der Signale führt im Verkehrsbereich zumindest zu Verkehrsstörungen, nicht selten zu schweren Unfällen.

Es ist bekannt die einzelnen Lampen von Verkehrsampeln und allgemein von Lichtzeichenanlagen als Schutz gegen Reflexionsblendung durch, im oberen Randbereich der Lampen angebrachte Klappen zu beschatten um auf diese Weise die leuchtende Signallampe besser erkennbar zu machen und die Reflexion an den nicht aktivierten Signallampen zu reduzieren.

Diese Lösung hat sich zwar allgemein durchgesetzt, kann jedoch nicht verhindern, daß, insbesondere bei tieferem Sonnenstand und bei direktem Bescheinen der Signallampen von vorne, trotzdem der Reflektionseffekt in seinem vollen Ausmaß wirksam wid.

Aus der JP-11161896 ist bekannt den Reflexionsspiegel der einzelnen Signallampen, samt der dazugehörigen Glühlampe um 180° schwenkbar zu lagern so daß bei ausgeschalteter Signallampe die umgeschwenkte, matte Rückseite des Reflexionsspiegels nicht die Sonneneinstrahlung reflektieren kann. Diese Lösung hat wohl wegen ihrer aufwendigen, störungsanfälligen Mechanik und wegen der erforderlichen Motorisierung kaum Verbreitung gefunden.

Aus der EP- 0905 439 ist ein Signalgeber bestehend aus mehreren Lichtquellen bekannt durch welchen, unter anderem, auch die Vermeidung von Phantomlicht ermöglicht werden soll. Dieser Licht-Signalgeber nutzt die Leuchtdiodentechnik mit einer eher aufwendigen Optik bestehend aus einer Kondensorscheibe mit spezifischem Kondensor für jede Leuchtdiode und einer Abschlußscheibe mit einer Streuoptik welche aus einer Vielzahl von Eizellinsen zusammengesetzt ist. Die Schwachstelle diese Lösung dürfte in der eher bescheidenen Leuchtkraft der Leuchtdioden liegen, weiters ist der Aufbau der großen Anzahl von Leuchtdioden sowie der Lampenoptik spesenaufwendig.

Aus der EP- 0649125 A1 ist weiters eine Vorrichtung zur Verhinderung von Phantomlicht bekannt welche aus zwei, mit kleinen, kugelkuppenartig ausgestalteten Linsen voll besetzten, Platten besteht welche zueinander mit der planen Rückseite so befestigt sind, daß im Zwischenraum ein lichtabschirmendes Element, wie eine Lochplatte, Platz findet. Diese zusammengesetzte, nur teilweise lichtdurchlässige Platte wird in der Signallampe zwischen der Lichtquelle und der Abdeckscheibe montiert. Diese Ausführungsform erfordert entspreched stärkere Lichtquellen um die verminderte Lichtdurchlässigkeit der Abschirmplatte wettzumachen.

Alle diese aufgezeigten Lösungsvorschläge beschäftigen sich ausschließlich mit dem, durch den Reflexionsspiegel im Innern der Signallampe erzeugten Phantomlicht dessen Entstehung durch Schwenken des Reflexionsspiegels, durch Einsatz von Lichtbarrieren, durch Einsatz von Leuchtdioden ohne Reflexionsspiegel, verhindert werden soll. Die durch die Strukturierung, bzw. durch die Optik, des Abdeckglases hervorgerufene Reflexbildung wird vernachlässigt.

Die Erfindung stellt sich die Aufgabe einen Reflexionsschutz für Lichtzeichenanlagen zu schaffen um die obenerwähnten Nachteile bekannter Vorrichtungen zu beseitigen und das klare Erkennen der Lichtsignale ohne Verzögerungen zu ermöglichen.

Zur Lösung dieser Aufgabe schlägt die Erfindung den Einsatz von bekannten Verbundglas- oder Kunststoffscheiben vor welche zwischen den Scheiben eine elektrochrome Einheit enthalten durch welche die Lichtdurchlässigkeit, eventuell regelbar, verändert werden kann, bzw. der Reflexionsgrad zur Regelung der Lichtdurchlässigkeit verändert werden kann. Derartige Scheiben finden, z.B. an Autorückspiegeln, an Fahrzeugen oder Gebäuden und an Schweißerschirmen, Anwendung und sind Gegenstand z.B. der EP-0811871, US-5,142,406, DE-19737978, EP-0984318.

Im Prinzip ist zwischen den Scheiben der Verbundglasscheibe eine elektrochrome Einheit enthalten welche durch Einwirken einer elektrischen Spannung auf eine elektrochemische Zelle, bzw. auf elektrochromes Material, die Lichtdurchlässigkeit, bzw. den Reflexionsgrad, verändert.

Diese Verbundscheiben können erfindungsgemäß entweder als flache Scheibe der Lampenoptik oder der Verschlußscheibe innen oder außen vorgesetzt werden, sie können als flache Scheibe die Verschlußscheibe der Lampe bilden oder sie können als, mit optisch wirkender Strukturierung versehene Scheibe die traditionelle Verschlußscheibe ersetzen.

Erfindungsgemäß ist die Signallampe oder die Lichtzeichenanlage mit einem Lichtsensor ausgestattet welcher über eine Regeleinheit die Spannung für die elektrochrome Einheit so steuert, daß die Lichtdurchlässigkeit, in Bezug auf die Strahlungsintensität der Sonne, so verändert wird, daß bei hoher Sonneneinstrahlung die Lichtdurchlässigkeit der Scheibe möglichst ganz reduziert ist. Der Sensor kann eventuell, z.B. durch teilweise Beschattung, so angeordnet werden, daß auch der Sonnenstand berücksichtigt ist. Es bietet sich an, die relativ niedrige Spannung welche für die elektrochrome Einheit benützt wird aus Fotozellen zu beziehen.

Die elektrische Ansteuerung der elektrochromen Scheiben erfolgt erfindungsgemäß so, daß bei Einschalten der Signallampe die volle Lichtdurchlässigkeit gegeben ist während bei abgeschalteter Signallampe die Lichtdurchlässigkeit, gemäß Sonneneinstrahlung, reduziert wird. Die Erfindung schließt nicht aus, daß die Lichtdurchlässigkeit der Scheibe der abgeschalteten Signallampe bei Tageslicht immer vollständig reduziert wird oder daß die Steuerung der Lichtdurchlässigkeit durch eine Zeituhr, eventuell auch kombiniert mit einem Lichtsensor, erfolgt.

Die elektrochrome Einheit der Verbundscheiben bietet weiters die Möglichkeit, daß nicht nur der Reflexionsspiegel der Signallampe sondern auch die Lampenoptik, welche durch Strukturierung an der inneren Scheibe vorgesehen ist, abgedeckt wird, wodurch die Bildung von Phantomlicht gänzlich ausgeschlossen wird. Erfindungsgemäß kann weiters genutzt werden, daß die elektrochrome Einheit, im Zustand der Lichtdurchlässigkeit, insbesondere nach der Lampenaußenseite hin, ein Lichtstrahlen absorbierendes, z.B. mattes, Aussehen und/oder eine absorbierende Farbe, z.B. schwarz, annimmt. Ein weiterer vorteilhafter Effekt des erfindungsgemäßen Reflexionsschutzes ergibt sich dadurch, daß auch die Lichtfärbung (der entsprechende Farbfilter) der Signallampe vom elektrochromen Element abgedeckt wird wodurch sich ergibt, daß eventuelle Reflexe welche durch die glatte Außenschicht der Abdeckscheibe entstehen könnten nicht ein Phantombild in der entsprechenden Signalfarbe ergeben wodurch auch in diesem Fall eindeutig erkannt werden kann, daß die Signallampe ausgeschaltet ist.

Die Erfindung wird anschließend anhand eines, in der beigelegten Zeichnung schematisch dargestellten, vorzuziehenden Ausführungsbeispieles eines erfindungsgemäßen Reflexionsschutzes an einer Verkehrsampel näher erklärt; dabei erfüllt die Zeichnung rein erklärenden, nicht begrenzenden Zweck.

Die Fig. 1 zeigt in schematischer Seitenansicht eine Verkehrsampel mit erfindungsgemäßem Reflexionsschutz und schematisch angedeuteter Regeleinheit zur Veränderung der Lichtdurchlässigkeit der Abdeckscheiben der einzelnen Signallampen in Bezug auf die Sonneneinstrahlung.

Die Fig. 2 zeigt ein Funktionsschema der Regelung der Lichtdurchlässigkeit der Scheiben der einzelnen Signallampen einer Verkehrsampel für den erfindungsgemäßen Reflexionsschutz wobei die Signallampe R, mit lichtdurchlässig gemachter Abdeckscheibe, eingeschaltet ist und die Signallampen G und A abgeschaltet sind und deren Abdeckscheiben lichtundurchlässig gemacht sind.

Die Fig. 3 zeigt den schematischen Aufbau einer bekannten elektrochromen Einheit wie sie als Bestandteil eines erfindungsgemäßen Reflexionsschutzes eingesetzt werden kann.

Eine Verkehrsampel in üblicher Ausführungsform mit Gehäuse 3 und übereinander angeordneten, farbigen Signallampen G, A, R welche einzeln, durch nach vorne abstehende, feste Klappen 3a teilweise beschattet sind, ist mit einem erfindungsgemäßem Reflexionsschutz ausgestattet. Der Reflexionsschutz besteht aus der jeweiligen, mit elektrochromem Element 4e versehenen Abdeckscheiben 4g, 4a, 4r der einzelnen Signallampen G, A, R, aus einem Lichtsensor 2 und aus einer Steuer- und Regeleinheit 1.

Das elektrochrome Element welches unterschiedlicher bekannter Art sein kann, ist innerhalb der Abdeckscheibe 4g, 4a, 4r der einzelnen Signallampen G, A, R, zwischen eine Außenscheibe 4h und einer Innenscheibe 4i, angebracht. Vorteilhafterweise wird die Innenfläche der Innenscheibe 4i eine bekannte optisch wirkende Oberflächenstrukturierung haben welche eine gewünschte Brechung der Lichtstrahlen der Signallampe verursacht, auch die Lichtfärbung geschieht vorteilhafterweise an der Innenscheibe 4i. Das bekannte elektrochrome Element 4e kann in bekannter Weise aus mehreren Schichten, bzw. Beschichtungen, aufgebaut sein. Die transparenten leitfähigen Beschichtungen 4b sind dabei mit elektrischen Leitern 7r versehen an welche eine regelbare elektrische Spannung angelegt wird durch welche der Reflexionsgrad, bzw. die Lichtdurchlässigkeit der Verbundscheibe 4g, 4a, 4r verändert werden kann.

Die Regeleinheit 1 mit Stromanschluß la bestimmt, in Abhängigkeit der Stromversorgung über die Leiter 6g, 6a, 6r der einzelnen entsprechenden Lichtquellen 5g, 5a, 5r der Signallampen G, A, R und in Abhängigkeit der durch den, über Leiter 2a verbundenen, Lichtsensor 2 erfaßten Lichtverhältnisse, die Lichtdurchlässigkeit der jeweiligen Abdeckgläser 4g, 4a, 4r. Wird durch den Lichtsensor 2 erhoben, daß die Lichtverhältnisse im Ampelbereich zu Reflexionen und/oder zur Bildung von Phantomlicht an den abgeschalteten Signallampen führen könnten, so wird ausschließlich an den entsprechenden Abdeckgläsern 4g, 4a das elektrochrome Element elektrisch über die Leiter 7g, 7a aktiviert um die Lichtdurchlässigkeit zu reduzieren, bzw. vollständig aufzuheben. Dadurch sind an den abgeschalteten Signallampen G, A, nach außen hin, der jeweilige Releflexionsspiegel 8, die Lampenoptik für die Lichtbrechung an der Scheibeninnenseite und der innenliegnde Farbfilter abgedeckt. Unter diesen Umständen sind die von außen auf die Abdeckscheiben 4g, 4a dieser Signallampen G, A auftreffenden Licht- und Sonnenstrahlen nicht in der Lage an den entsprechenden Reflexionsspiegeln 8 oder an der innen liegenden Lampenoptik, in Signalrichtung abgestrahlte Reflexe zu erzeugen. Weiters wird durch einen derart angebrachten erfindungsgemäßen Relexionsschutz auch die Wahrnehmung der Signalfarbe der abgeschalteten Signallampen in keiner Weise erfolgen da das aktivierte elektrochrome Elemente an seiner sichtbaren Außenfläche eine, zu den Signalfarben unterschiedliche, vorzugsweise matte, lichtabsorbierende Farbfläche bildet.

An der eingeschalteten Signallampe R, deren Lichtquelle 5r über den Leiter 6r mit Strom versorgt ist, strahlt diese Lichtstrahlen L direkt, und reflektiert über den Reflexionsspiegel 8, nach vorne durch die Abdeckscheibe 4r ab. Dieses Signallicht L kann eindeutig erkannt werden da das elektrochrome Element in der Abdeckscheibe 4r nicht aktiviert ist und somit für die Strahlen L transparent ist.

Natürlich können erfindungsgemäß auch solche elektrochrome Elemente Anwendung finden welche durch Einwirken einer elektrischen Spannung transparent werden und ohne Spannungseinwirkung lichtundurchlässig sind.

Die Erfindung schließt nicht aus, daß die als Reflexionsschutz genutzte Scheibe mit elektrochromem Element der traditionellen Abdeckscheibe der einzelnen Signallampen vor- oder nachgesetzt ist. Weiter wird nicht ausgeschlossen, daß die Regelung der Lichtdurchlässigkeit nur durch Lichtsensoren, nur durch eine Zeituhr oder durch eine Kombination dieser, erfolgt.

## Patentansprüche

1. Reflexionsschutz für Lichtzeichenanlagen welcher verhindert, daß an ausgeschalteten Signallampen (G, A) Lichtstrahlen welche von außen durch die Abdeckscheiben (4g, 4a) eindringen durch Reflexion am Reflexionsspiegel (8) und/oder an der zwecks Lichtbrechung vorhandenen Lampenoptik nach vorne, in Signalrichtung abgestrahlt werden, dadurch gekennzeichnet, daß vor der Lichtquelle (4g, 4a, 4r) und vor dem Reflexionsspiegel (8), eine Verbundscheibe welche zwischen den zwei transparenten Scheiben (4i, 4h) ein elektrochromes Element (4e) enthält eingesetzt wird, daß das elektrochrome Element dieser Verbundscheibe elektrisch entsprechend angesteuert wird um an der eingeschalteten Signallampe (R) lichtdurchlässig, und an der ausgeschalteten Signallampe (G, A) lichtundurchlässig zu sein.

2. Reflexionsschutz für Lichtzeichenanlagen gemäß Patentanspruch 1, dadurch gekennzeichnet, daß die Verbundscheibe (4i, 4h) mit elektrochromem Element (4e) selbst die Abdeckscheibe (4g, 4a, 4r) bildet.

3. Reflexionsschutz für Lichtzeichenanlagen gemäß Patentansprüche 1 und 2, dadurch gekennzeichnet, daß eine oder beide Scheiben (4i, 4h) welche die Verbundscheibe mit elektrochromem Element bilden bekannte Elemente für die Lichtbrechung und/oder Farbfilter aufweisen.

4. Reflexionsschutz für Lichtzeichenanlagen gemäß Patentanspruch 1, dadurch gekennzeichnet, daß die Verbundscheibe mit elektrochromem Element der bekannten Abdeckscheibe der Signallampe vor- oder nachgesetzt ist.

5. Reflexionsschutz für Lichtzeichenanlagen gemäß den Patentansprüchen von 1 bis 4, dadurch gekennzeichnet, daß die elektrische Ansteuerung des elektrochromen Elementes primär in Abhängigkeit der Stromversorgung der Lichtquelle (5g, 5a, 5r) der Signallampe (G, A, R) erfolgt und sekundär durch einen Lichtsensor (2), durch eine Zeituhr oder durch eine Kombination Sensor/Zeituhr erfolgt, wobei die Abschaltung der Lichtquelle die Aktivierung des elektrochromen Elementes in Richtung Lichtundurchlässigkeit bestimmt, welche sekundär durch Lichtsensor (2), Zeituhr oder durch eine Kombination dieser intensiviert oder abgeschwächt werden kann.
